# EUROPÄISCHE PATENTSCHRIFT

(11) **EP 0 143 927 B1**
(45) Veröffentlichungstag und Bekanntmachung des Hinweises auf die Patenterteilung: **07.08.1991**
(21) Anmeldenummer: 84111280.8
(22) Anmeldetag: 21.09.1984
(51) Int. Cl.: H01H 50/64, H01H 50/26

(54) **Einrichtung zur Rückstellung des Kontaktträgers eines elektromagnetischen Schaltgerätes, insbesondere eines Schützes**
Device for returning the contact carrier of an electromagnetic switching device, especially of a protective circuit breaker
Dispositif pour le rappel du porte-contact d'un appareil de commutation électromagnétique, en particulier d'un commutateur de protection

(30) Priorität: 01.10.1983 DE 3335732
(43) Veröffentlichungstag der Anmeldung: 12.06.1985
(73) Patentinhaber: Asea Brown Boveri Aktiengesellschaft, 68309 Mannheim (DE)
(72) Erfinder: Cwetanski, Georgi, D-6710 Frankenthal (DE); Kupferschmitt, Roland, D-6834 Ketsch (DE)
(74) Vertreter: Rupprecht, Klaus, Dipl.-Ing.

(56) Entgegenhaltungen:
- DE-B- 1 210 080
- FR-A- 2 308 187
- GB-A- 850 641
- US-A- 2 432 899
- US-A- 3 395 259

## Beschreibung

Die Erfindung betrifft eine Einrichtung nach dem Oberbegriff des Anspruches 1.

Bekannte, handelsübliche Schütze besitzen ein Elektromagnetsystem, dessen Magnetanker meist als linear bewegbares, aus geschichtetem Blechwerk zusammengesetzes Bauteil ausgebildet ist, der unter der Kraft von Druckfedern, vorzugsweise zwei an der Zahl, aus der angezogenen Lage in die abgefallene Lage bewegt bzw. gedrückt wird. Mit dem Magnetanker verbunden ist ein Kontaktträger, auf den die Bewegung des Magnetankers übertragen wird.

Elektrische Schaltgeräte, deren Elektromagnetsystem ein Klappankersystem ist, sind bei Schützen nur in sehr geringem Umfang bekanntgeworden. Ein wesentliches Problem besteht nämlich darin, den doch relativ großen Klappanker an dem meist L-förmigen Magnetjoch drehbar aufzulagern, wobei es auch Probleme gibt, die Rückstellfeder für den Klappanker mit letzterem zu verbinden. Demgemäß sind wenigstens zwei Federn erforderlich, nämlich eine Feder, die den Klappanker in seine Drehachse, d. h. also in ein Schneidenlager hineindrückt, und eine andere Feder, die als Rückstellfeder eingesetzt ist. In jedem Falle benötigt man zwei und unter Umständen auch mehr Federn.

Aus der US-A 2 432 899 ist eine Einrichtung der eingangs genannten Art bekannt geworden, bei der der Klappanker in einem Schneidenlager gelagert ist, welches durch eine Schneide am Klappanker und eine durch das Joch und ein am Joch befestigtes, etwa U-förmiges Bauelement gebildet ist. Das U-förmige Bauelement umfaßt einen Teil des Klappankers und zwischen dem freien Schenkel des Bauelementes und einem am Klappanker befestigten Fortsatz befindet sich eine Rückstellfeder, die den Klappanker dauernd in Öffnungsrichtung beaufschlagt und ihn gleichzeitig auch in sein Schneidenlager drückt.

Aufgabe der Erfindung ist es, eine Einrichtung der eingangs genannten Art zu schaffen, bei der der Klappanker durch die Rückstellfeder in die geöffnete Stellung gedrückt ist, wobei die bei der Einrichtung erforderliche Magnetkraft reduziert ist.

Diese Aufgabe wird erfindungsgemäß gelöst durch die Merkmale des Anspruches 1.

In zweckmäßiger Ausgestaltung weist der Klappanker eine Schneide auf, die in die durch das an einer Wand des Gehäuses dicht anliegende Joch und die Wand gebildete und so das Drehlager des Klappankers bildende Ecke eingreift. Daß die Schneide in diese Ecke hineingedrückt wird, ist der Rückstellfeder zu verdanken.

Zur Führung des Klappankers ist an diesen ein sein Drehlager überragender Fortsatz angebracht, der in eine Nut am Gehäuse eingreift und so den Klappanker seitlich führt.

In weiterer Ausgestaltung der Erfindung ist in bevorzugter Weise auf der dem Magnetkern abgewandten Fläche ein Führungselement befestigt, an dem der Fortsatz angeformt ist.

Am Führungselement ist weiterhin eine Öse angeformt, an der die Verbindungsstange angelenkt ist. Diese Verbindungsstange umschließt in bevorzugter Weise eine am Kontaktträger angebrachte Haltetraverse. Diese Haltetraverse kann beispielsweise schnappbar an den Kontaktträger befestigt sein.

Die Kraftübertragung von der Rückstellfeder auf den Kontaktträger erfolgt über eine Übertragungsfläche am Hebel. Demgemäß ist am Hebel eine konvexe, annähernd kreisbogenförmige Wälzfläche angeformt, deren konvexe Seite gegen eine Druckfläche am Kontaktträger angedrückt ist und bei Bewegung des Klappankers und damit auch des Hebels sich an der Druckfläche am Kontaktträger abwälzt.

In bevorzugter Weise ist die Druckfläche dabei an der Traverse gebildet.

Aufgrund der erfindungsgemäßen Ausgestaltung führt die Rückstellfeder keine lineare Bewegung in ihrer eigenen Achse aus, sondern eine Schwenkbewegung. Dadurch verändert sich die Kraftrichtung bezogen auf den Klappanker auf der einen Seite und auf den Kontaktträger auf der anderen Seite, so daß die auf den Kontaktträger wirkende Rückstellkraft einer Sinusfunktion folgen kann, wodurch zusätzlich noch Einsparungen am Magnetsystem getroffen werden können. Dadurch, daß die Rückstellkraft aus der einen Stellung des Kontaktträgers in die andere Stellung nicht der normalen Federkennlinie entspricht, sondern der modifizierten Federkennlinie, kann der erforderliche Kraftaufwand, der mit dem Magnetsystem bewirkt werden muß, reduziert werden. Dadurch besteht auch die Möglichkeit, ein kleineres und damit preisgünstigeres Magnetsystem zu verwenden.

Die Rückstellfeder ist vorzugsweise gemäß kennzeichnendem Teil des Anspruches 9 geführt, wodurch ein Ausknicken der Rückstellfeder verhindert ist (siehe auch DE-OS 33 35 712).

Anhand der Zeichnung, in der ein Ausführungsbeispiel der Erfindung dargestellt ist, soll die Erfindung näher erläutert und beschrieben werden.

Es zeigen:
- Figur 1: eine schematische Darstellung eines erfindungsgemäßen elektromagnetischen Schaltgerätes,
- Figur 2: eine Einzelheit aus dem Gerät gemäß Figur 1,
- Figur 3: eine andere Stellung des Schaltgerätes der Figur 1 und
- Figur 4: eine Kraft-Wegkurve für das Schaltgerät gemäß Figur 1.

Das elektromagnetische Schaltgerät gemäß Figur 1 besitzt ein Gehäuseunterteil 10 und ein mit diesem verbundenes Gehäuseoberteil 11. Das Gehäuseunterteil 10 nimmt im wesentlichen das Magnetankersystem 12 auf, das aus einem in nicht weiter dargestellter Weise am Gehäuseunterteil befestigten L-förmigen Magnetjoch 13, einem Magnetkern 14 und einem Klappanker 15 gebildet ist. Der Magnetkern 14 wird von einer Spule 16 umgeben, die in der Figur 1 nur schematisch angedeutet ist.

Der Klappanker 15 übergreift sowohl die freie Jochfläche 18 des Jochschenkels 17, der parallel zu dem Magnetkern 14 ausgerichtet ist. Die Jochfläche 18 bildet mit der Innenwandung 19 des Gehäuseunterteils 10 eine Ecke 20, in die eine Schneidekante 21 des Klappankers 15 hineingedrückt wird. Die Ecke 20 ist der Drehpunkt des Klappankers 15.

Auf der oberen Fläche des Klappankers 15 ist ein Führungselement 22 befestigt, das einen Fortsatz 23 besitzt, der über die Schneidekante 21 hinausragt in eine Nut 24 im Gehäuseunterteils 10 und so für eine seitliche Fixierung des Klappankers 15 sorgt. Das Führungselement 22 besitzt eine Öse 25, die von einer Verbindungsstange 26 durchgriffen ist, so daß die Verbindungsstange 26 an der Öse 25 gelenkig angehängt ist.

Das Führungselement 22 besitzt ferner annähernd in seiner Mitte eine Schneide 27.

Der Mechanismus für die Rückstellung des Klappankers besitzt einen knieförmigen Hebel 28 (siehe Fig. 2), der am freien Ende seines Armes 29 eine kugelförmige Verdickung 30 aufweist, mit der er in einer Ecke 31 am Gehäuseoberteil 11 anliegt, so daß dort ein Lager gebildet ist, und zwar so, daß eine Verdrehung des Hebels 28 (auch Kniehebel 28 genannt) im Lager 30/31 möglich ist, nicht aber eine Verschiebung nach oben oder rechts. Der andere Arm 32 des Kniehebels 28 ist in der Fig. 2 näher dargestellt. Er besitzt einerseits auf seiner Innenseite zwei in Abstand zueinander liegende Hörner 34 und 33 und dazwischen eine kreisbogenartig verlaufende, konvexe Fläche 35, mit der der Arm 32 gegen eine Traverse 36 an einem Kontaktträger 37 (siehe Fig. 1) des Schützes anliegt. Auf der Außenseite, also der dem Klappanker zugewandten Seite besitzt der Arm 32 andererseits eine keilförmige Nase 39. Diese Nase 39 befindet sich im wesentlichen genau der Nase 27 am Führungselement 22 gegenüber. Zwischen der Nase 39 und der Nase 27 ist eine Rückstellfeder 40 eingeschaltet, die von einem Federführungselement 41 gehalten ist. Das Federführungselement ist U-förmig gebogen und weist an den freien Schenkelenden Auflageplättchen 42 und 43 auf, die an den sich gegenüberliegenden Seiten Noppen 44 besitzen, die zur Führung der Schraubendruckfeder 40 dienen. Auf ihren Außenflächen besitzen die Auflageplättchen 42 V-förmige Vertiefungen 45 und 46, die mit den Nasen 27 und 39 zusammenwirken. Es hat sich herausgestellt, daß ein derartiges U-förmiges Federführungselement ein Ausknicken der Feder 40 bei der Betätigung verhindert. Dies dabei zurückzuführen, daß auf der einen Seite die freie Beweglichkeit der beiden Auflageplättchen 42 und 43 ermöglicht ist, daß aber aufgrund des Bügels 41 ein gleichzeitiges Verschwenken der beiden Auflageplättchen verhindert ist.

Der Verbindungshebel 26 besitzt einen Durchbruch 50, durch den die Traverse 36 hindurchgreift, so daß über den Verbindungshebel bzw. die Verbindungsstange 26 der Klappanker mit dem Kontaktträger verbunden ist.

Das aus dem Klappanker 15, der Feder 40 und dem Kniehebel 28 gebildete System besitzt eine Totpunktlage, die durch die Verbindungslinie T-T des Drehpunktes des Klappankers und des Drehpunktes des Kniehebels 28 definiert wird. Die Hebelanordnung ist so ausgelegt, daß sie ihre Totpunktlage T-T grundsätzlich nicht überschreitet. Dadurch wird immer eine Kraftkomponente in Richtung des Drehlagers des Klappankers und in Richtung der Bewegung des Kontaktträgers in Schließrichtung erzeugt, so daß mittels der einen Feder 40 der Klappanker 15 sowohl an Ort und Stelle gehalten als auch zurückgestellt werden kann.

Die Fig. 3 zeigt die Anordnung gemäß Fig. 1 in angezogenem Zustand. Der Klappanker 15 befindet sich in der Nähe des Magnetjoches bzw. des Kernes 14 und zwar in einem geringfügigen Abstand a hierzu, damit der Klappanker nicht klebt. Zusätzlich ist die Feder 40 zusammengedrückt, aufgrund der Anordnung der Nase 39 bezogen auf die Verdickung 30 und damit Auflagerung des Kniehebels 28; durch die Verschwenkung der Hebelelemente hat sich der Abstand zwischen den beiden Nasen 27 und 39 verringert. Die Hebelanordnung befindet sich dabei immer noch oberhalb der Verbindungslinie T-T, die die Totpunktlage darstellt.

Die Feder 40 ist bei der Bewegung des Hebelsystems nicht nur zusammengedrückt worden, sondern sie hat sich auch in ihrer Kraftrichtung bezogen auf den Drehpunkt T und die Bewegungsrichtung des Kontaktträgers 37 winkelig verschwenkt. Die Kraftkomponenten der Auflagerkraft des Klappankers und derjenigen Komponente, die in Bewegungsrichtung des Kontaktträgers verläuft, haben sich entsprechend einer Sinusfunktion beim Verschwenken der Feder 40 geändert. Dies ist anhand der Fig. 4 zu erläutern. Man erkennt eine graphische Darstellung der erforderlichen bzw. notwendigen Kontaktkraft bzw. Rückstellkraft K über dem Betätigungsweg S. Die Kurve A ist die Kraftbedarfskurve eines normalen Schützes, bei dem die Rückstellfeder lediglich linear zusammengedrückt wird. Die Kurve besitzt einen Bereich A₁, in dem lediglich die Rückstellfedern zusammengedrückt werden, und zwar ausgehend von der Stellung "Kontakte offen", die dem abgefallenen Zustand des Magnetsystems entspricht. Nach einem gewissen Weg schließen die Kontakte, so daß bei Sₛ die Kurve A von dem Bereich A₁ sprunghaft übergeht in den Bereich A₂, wobei die Steigung A₂ eine Kurve darstellt, die der gekoppelten Federelastizität der Rückstellfeder und der Kontaktkraftfedern entspricht. Die Kurve M_{A} deutet die mit dem Magnetsystem zu erzielende Magnetkraft an; sie muß in jedem Falle immer größer sein als die Kontaktkräfte, um die Kräfte, die von der Rückstellfeder bzw. den Rückstellfedern und den Kontaktkraftfedern herrühren, immer überwinden zu können. Demgemäß liegt die Kurve M_{A} immer oberhalb der Kurve A.

Durch die erfindungsgemäße Ausgestaltung und Anordnung der Rückstellfeder 40 verändert sich die Kurve A in die Kurve B; durch die Sinus-Funktion beim Verschwenken der Feder erhält man eine leicht in Richtung "Schließen der Kontakte" abfallende Kurve. Durch geeignete geometrische Ausbildung kann natürlich jede gewünschte Kurve bzw. jeder gewünschte Kurvenverlauf B erzielt werden. Man kann zum einen ein noch stärkeres Abfallen erzielen; man kann eine annähernd konstante Kurve B erreichen oder man kann den Kurvenverlauf der Kraftkurve A annähern. Es hat sich als optimal herausgestellt, die Kurve B so zu gestalten, daß sie in Richtung der Schließbewegung leicht abfällt. Im Bereich Sₛ liegt dann die Kurve B deutlich unter dem Bereich A₁, und zwar um den Betrag E genau im Punkt Sₛ. Demgemäß verschiebt sich auch der Bereich A₂ um den Betrag E nach unten, wobei allerdings die Kurve B₂ nicht parallel zu dem Bereich A₂ und auch nicht parallel zu der Kurve B im Bereich links von der Stelle Kontaktschließen verläuft.

Die hierdurch erzeugte tatsächliche Magnetkraftbedarfskurve ist die die Kurve M_{B}, die deutlich unterhalb der Kurve M_{A} liegt, woraus ersichtlich ist, daß das Magnetsystem schwächer ausgebildet sein kann, als das handelsüblicher Anordnungen.

Die Auflagestelle des Hebels 28 an der Traverse 36 ist, wie oben erwähnt, als kreisbogenförmige Fläche 35 ausgebildet. Dadurch erfolgt mehr ein Abwälzen der Fläche 35 an der Traverse 36 beim Verschwenken des Hebels 28 als ein Verschieben, so daß die Reibungskraft zwischen der Traverse 36 und der Wälzfläche 35 ebenfalls verringert ist, wodurch der Kraftbedarf des Magnetsystems noch weiter verringert werden kann.

Mit der erfindungsgemäßen Anordnung wird ein Hebelsystem vorgestellt, das keine Überschreitung einer Totpunktlage aufweist. Durch die erfindungsgemäße Ausgestaltung werden mehrere Federn eingespart, in dem lediglich eine einzige Feder für die Funktion Rückstellung und Erzeugung des Lagerdrucks erforderlich wird.

## Patentansprüche

1. Einrichtung zur Rückstellung des Kontaktträgers (37) eines elektromagnetischen Schaltgerätes, mit einem Magnetsystem mit Klappanker (15), der mit dem Kontaktträger (37) über eine Verbindungsstange (26) verbunden ist, und mit einer einerseits am Klappanker (15) abgestützten Rückstellfeder, die den um ein ortsfestes Drehlager drehbaren Klappanker und damit den Kontaktträger in die Ausgangslage zurückdrückt, dergestalt, daß von der Rückstellfeder (40) ständig eine Kraftkomponente, die den Klappanker (15) in sein Drehlager drückt, und eine Kraftkomponente, die in Schließrichtung des Kontaktträgers wirkt, erzeugt wird, dadurch gekennzeichnet, daß sich die Rückstellfeder (40) andererseits an einem am Gehäuse (11) gelenkig gelagerten und gegen den Kontaktträger (37) anliegenden Hebel (28) abstützt, und daß der um das Drehlager (20, 21) drehbare Klappanker (15), die Rückstellfeder (40) und der Hebel (28) einen Getriebezug bilden und die Anschlußpunkte der Rückstellfeder (40) am klappanker (15) und am Hebel (28) dauernd außerhalb der eine Totpunktlinie bildenden Verbindungslinie (T-T), die die Mittelachse des Drehlagers (20, 21) des Klappankers (15) und den Drehpunkt des Hebels (28) am Gehäuse verbindet, liegen.

2. Einrichtung nach Anspruch 1, dadurch gekennzeichnet, daß der Klappanker (15) eine Schneide (21) aufweist, die in die durch das an einer Wand des Gehäuses (10) dicht anliegende Joch (13) und die Wand gebildete und so das Drehlager des Klappankers (15) bildende Ecke eingreift.

3. Einrichtung nach Anspruch 2, dadurch gekennzeichnet, daß am Klappanker (15) ein sein Drehlager überragender Fortsatz (23) angebracht ist, der in eine Nut (24) am Gehäuse eingreift und so den Klappanker seitlich führt.

4. Einrichtung nach Anspruch 3, dadurch gekennzeichnet, daß auf der dem Magnetkern (14) abgewandten Fläche des Klappankers (15) ein Führungselement (22) befestigt ist, an dem der Fortsatz (23) angeformt ist.

5. Einrichtung nach Anspruch 4, dadurch gekennzeichnet, daß am Führungselement (22) eine Öse (25) angeformt ist, an der die Verbindungsstange (26) angelenkt ist.

6. Einrichtung nach einem der vorigen Ansprüche, dadurch gekennzeichnet, daß die Verbindungsstange (26) eine am Kontaktträger (37) angebrachte Haltetraverse (36) umschließt.

7. Einrichtung nach einen der vorigen Ansprüche, dadurch gekennzeichnet, daß am Hebel (28) eine konvexe, annähernd kreisbogenförmige Wälzfläche (35) angeformt ist, deren konvexe Seite gegen eine Druckfläche am Kontaktträger angedrückt ist und bei Bewegung des Klappankers und damit auch des Hebels (28) sich an der Druckfläche am Kontaktträger (37) abwälzt.

8. Einrichtung nach Anspruch 7, dadurch gekennzeichnet, daß die Druckfläche an der Traverse (36) gebildet ist.

9. Einrichtung nach einem der vorigen Ansprüche, dadurch gekennzeichnet, daß die Rückstellfeder (40) an einem Federführungselement (41) geführt ist, das zwei miteinander verbundene Auflageplättchen für, die Rückstellfeder aufweist, wobei auf der Außenfläche der Auflageplättchen V-förmige Nuten (45, 46) vorgesehen sind, die mit an dem Führungselement (22) und an dem Hebel (28) angeformten Nasen (27, 39) zur Bildung von zwei sich gegenüberliegenden Schneidenlagern zusammenwirken.

## Claims

1. Device for resetting the contact carrier (37) of an electromagnetic switch gear, having a magnet system with clapper-type armature (15) which is connected to the contact carrier (37) via a connecting rod (26), and having a restoring spring which is supported on the one hand on the clapper-type armature (15) which presses the clapper-type armature which can rotate around a fixed pivot bearing and thus the contact carrier back into the initial position, such that a power component which presses the clapper-type armature (15) into its pivot bearing and a power component which acts in the closing direction of the contact carrier are continuously produced by the restoring spring (40), characterised in that the restoring spring (40) is supported on the other hand on a lever (28) which is mounted in an articulated manner on the housing (11) and rests against the contact carrier (37), and in that the clapper-type armature (15), which can be rotated about the pivot bearing (20, 21), the restoring spring (40) and the lever (28) form a train of gears and the connecting points of the restoring spring (40) on the clapper-type armature (15) and on the lever (28) lie permanently outside the connecting line (T-T) forming a dead-centre line, which connecting line connects the centre axis of the pivot bearing (20, 21) of the clapper-type armature (15) and the pivot point of the lever (28) on the housing.

2. Device according to Claim 1, characterised in that the clapper-type armature (15) has a cutter (21) which engages in the corner formed by the yoke (13), resting tightly against a wall of the housing (10) and the wall and thus forming the pivot bearing of the clapper-type armature (15).

3. Device according to Claim 2, characterised in that mounted on the clapper-type armature (15) is a prolongation (23) which projects beyond its pivot bearing and engages in a groove (24) on the housing and thus guides the clapper-type armature laterally.

4. Device according to Claim 3, characterised in that fastened on the surface of the clapper-type armature (15) facing away from the magnet core (14) is a guide element (22) on which the prolongation (23) is formed.

5. Device according to Claim 4, characterised in that formed onto the guide element (22) is a lug (25) to which the connecting rod (26) is coupled.

6. Device according to one of the previous claims, characterised in that the connecting rod (26) encloses a retaining cross-member (36) mounted on the contact carrier (37).

7. Device according to one of the previous claims, characterised in that formed onto the lever (28) is a convex, approximately circular arc-shaped rolling surface (35), the convex side of which is pressed against a pressure surface on the contact carrier and, when the clapper-type armature and thus also the lever (28) move, rolls against the pressure surface on the contact carrier (37).

8. Device according to Claim 7, characterised in that the pressure surface is formed on the cross-member (36).

9. Device according to one of the preceding claims, characterised in that the restoring spring (40) is guided on a spring guide element (41) which has two support plates, connected to one another, for the restoring spring, there being V-shaped grooves (45, 46) provided on the outer surface of the support plates, which grooves co-operate with noses (27, 39) formed onto the guide element (22) and onto the lever (28) in order to form two cutting bearings facing one another.

## Revendications

1. Dispositif de rappel du porte-contact (37) d'un coupe-circuit électromagnétique, comprenant un système magnétique à armature battante (15), qui est reliée au porte-contact (37) par une tige de liaison (26), et un ressort de rappel qui porte par une extrémité contre l'armature battante (15) et qui repousse l'armature battante, mobile en rotation autour d'un palier de pivotement fixe, et donc le porte-contact dans la position initiale, de manière que le ressort de rappel (40) produit en permanence une composante de force poussant l'armature battante (15) dans son palier de pivotement et une composante de force agissant dans la direction de fermeture du porte-contact, caractérisé par le fait que le ressort de rappel (40) porte par son autre extrémité contre un levier (28) articulé sur le boîtier (11) et en appui contre le porte-contact (37), et que l'armature battante (15) mobile en rotation autour du palier de pivotement (20, 21), le ressort de rappel (40) et le levier (28) forment un mécanisme de transmission et les points de raccordement du ressort de rappel (40) sur l'armature battante (15) et sur le levier (28) se trouvent en permanence en dehors de la ligne de jonction (T-T) qui forme une ligne de point mort et relie l'axe médian du palier de pivotement (20, 21) de l'armature battante (15) et l'axe de rotation du levier (28) sur le boîtier.

2. Dispositif selon la revendication 1, caractérisé par le fait que l'armature battante (15) présente une arête (21) qui pénètre dans l'angle formé par la culasse (13), serrée contre une paroi du boîtier (10), et ladite paroi et formant ainsi le palier de pivotement de l'armature battante (15).

3. Dispositif selon la revendication 2, caractérisé par le fait que l'armature battante (15) est munie d'une saillie (23) qui s'étend au-delà du palier de pivotement de l'armature, pénètre dans une rainure (24) ménagée dans le boîtier et guide ainsi latéralement l'armature battante.

4. Dispositif selon la revendication 3, caractérisé par le fait que sur la surface, éloignée du noyau magnétique (14), de l'armature battante (15), il est prévu un élément-guide (22) sur lequel est formée d'une seule pièce la saillie (23).

5. Dispositif selon la revendication 4, caractérisé par le fait que sur l'élément-guide (22) il est formé d'une seule pièce un oeillet (25) sur lequel est articulée la tige de liaison (26).

6. Dispositif selon l'une des revendications précédentes, caractérisé par le fait que la tige de liaison (26) entoure une traverse support (36) fixée sur le porte-contact (37).

7. Dispositif selon l'une des revendications précédentes, caractérisé par le fait que sur le levier (28) il est formé d'une seule pièce une surface de roulement (35) convexe, approximativement en forme d'arc de cercle, dont le côté convexe est appliqué contre une surface de pression du porte-contact et roule sur la surface de pression du porte-contact (37), lors du déplacement de l'armature battante et donc aussi du levier (28).

8. Dispositif selon la revendication 7, caractérisé par le fait que la surface de pression est formée sur la traverse (36).

9. Dispositif selon l'une des revendications précédentes, caractérisé par le fait que le ressort de rappel (40) est guidé sur un élément-guide (41) de ressort, qui présente deux plaquettes d'appui pour le ressort de rappel, reliées l'une à l'autre, des rainures (45, 46) en forme de V étant prévues sur la surface extérieure des plaquettes d'appui, rainures qui coopèrent avec des saillies (27, 39) formées d'une seule pièce sur l'élément-guide (22) et sur le levier (28), pour former deux couteaux d'articulation se faisant face.
